# EUROPÄISCHE PATENTSCHRIFT

(11) **EP 0 368 174 B1**
(45) Veröffentlichungstag und Bekanntmachung des Hinweises auf die Patenterteilung: **25.08.1993**
(21) Anmeldenummer: 89120415.8
(22) Anmeldetag: 04.11.1989
(51) Int. Cl.: E21D 11/38

(54) **Dichtungsprofil für Tunnel-Segmente**
Sealing strip for tunnel segments
Joint d'étanchéité pour segments de revêtement de tunnels

(30) Priorität: 09.11.1988 DE 3837988; 10.02.1989 DE 3903928
(43) Veröffentlichungstag der Anmeldung: 16.05.1990
(73) Patentinhaber: PHOENIX AKTIENGESELLSCHAFT, 21079 Hamburg (DE)
(72) Erfinder: Grabe, Werner, Dr.-Ing., D-2090 Winsen (DE); Glang, Siegfried, D-2104 Hamburg 92 (DE)

(56) Entgegenhaltungen:
- EP-A- 0 255 600
- DE-A- 3 101 332
- GB-A- 2 178 114

## Beschreibung

Die Erfindung betrifft eine Dichtanordnung gemäß Oberbegriff des Anspruchs 1. Solch eine Anordnung ist aus der GB-A-2 178 114 bekannt.

Die Dichtungsrahmen eines Segmentes aus Beton, Stahl, Stahlbeton oder Gußeisen bestehen zumeist aus vier zusammengesetzten strangförmigen Dichtungsprofilen (Profilbänder) aus elastomerem Werkstoff, d.h. aus Gummi oder gummiähnlichem Kunststoff, wobei die Rahmenecken vorzugsweise nach dem Injektion-Molding-Verfahren hergestellt werden. Von besonderer Bedeutung ist der Tunnelbau in Tübbing-Bauweise mit spezieller Anordnung der Segmente. Häufig genügt es, wenn jedes Segment einen Dichtungsrahmen aufweist. Unter besonderen Umständen kann es jedoch erforderlich werden, jedes Segment mit einem Doppeldichtungsrahmen zu versehen, wobei die beiden parallel verlaufenden Dichtungsrahmen mit einem zusätzlichen Dichtungsquerprofil (EP-A-0 337 177) miteinander verbunden sein können. Die Dichtungsprofile bzw. Dichtungsrahmen befinden sich meistens in einer entsprechenden Nut (Nuttiefe d, Nutbreite w) des Tunnel-Segmentes. Unter Einwirkung einer Kraft verringert sich der Spaltabstand zweier Tunnel-Segmente von Sₒ (Abstand im unbelasteten Zustand) auf S₁ (Abstand im belasteten Zustand). Dadurch werden die beiden gegenüberliegenden Elastomer-Profile zusammengepreßt, was die Abdichtung des Spaltes zur Folge hat.

Aus der DE-U-74 32 945 ist ein Dichtungsprofil bekannt, das im Querschnitt gesehen von asymmetrischer Gestalt ist, wobei die Asymmetrie dadurch hervorgerufen wird, daß sich zur Segment-Außenseite (Wasserseite) hin eine Aussparung im ebenflächigen Stirnkantenrücken des Profiles befindet. Außerdem weist dieser Stirnkantenrücken eine Stützrippe auf, die sich in einer entsprechenden Nut des Segmentes befindet.

Aus der DE-A-31 01 332 ist ein Gummiprofil zum Abdichten von gegeneinander gepreßten Stirnwänden von Tunnel-Segmenten bekannt, das ebenfalls eine asymmetrische Querschnittsgestalt besitzt. Dabei weist dieser Profilkörper eine Dichtlippe auf, die der Außenseite des Tunnel-Segmentes zugekehrt ist, damit der Wasserdruck die Dichtwirkung erhöhen kann. Eine derartige Dichtlippe bezeichnet man in diesem Zusammenhang auch als "druckaktivierende Lippe".

Bisher jedoch wurden bei Tunnelprojekten zumeist Dichtungsprofile eingesetzt, die im Querschnitt gesehen spiegelsymmetrisch (bezogen auf die senkrechte Profil-Längsmittelebene) sind. Dabei hat sich herausgestellt, daß Profilbänder, die in Längsrichtung verlaufende Rillennuten und Kanäle besitzen (GB-B-2 170 561, GB-B-2 178 114, GB-B-2 182 987, EP-A-0 255 600, EP-A-0 306 796), hinsichtlich ihrer Dichtfunktion besonders wirksam sind. Je nach Profilstruktur und tunnelspezifischen Kriterien (d, w, Sₒ, S₁, Segmentversatz) wurden Dichtwerte von 4 bis 20 bar erzielt. Bei Nutmaßen d/w ≧ 0,18 und für hohe Dichtheiten von ≧ 20 bar mit erforderlichen vertikalen Verpressungen von mehr als 30 % können die bisher entwickelten Dichtungsprofile nicht mehr auf das Nutvolumen angepaßt konstruiert werden.

Der Erfindung liegt die überraschende Erkenntnis zugrunde, daß asymmetrische Dichtungsprofile gemäß Kennzeichen des Anspruchs 1 eine sehr hohe Dichtleistung aufweisen.

Die Erfindung wird nun anhand von Ausführungsbeispielen unter Bezugnahme auf schematische Zeichnungen sowie in Verbindung mit Daten aus Dichtheitsprüfungen näher erläutert. Dabei zeigen die Fig. 1 bis 3 die erfindungsgemäßen Dichtungsprofile im Querschnitt gesehen.

Nach Fig. 1 soll der Spalt (1) mit dem Abstand Sₒ (unbelasteter Zustand) zweier angrenzender Segmente (2, 3) abgedichtet werden. Zu diesem Zweck werden in die Nuten (4, 5) jeweils ein strangförmiges Dichtungsprofil (6) aus Gummi oder gummiähnlichem Werkstoff eingesetzt. Jedes Dichtungsprofil weist zur Segment-Außenseite (7) hin eine druckaktivierende Lippe (8) sowie einen Profilfuß (9) auf, der wannenförmig ausgebildet ist. Die druckaktivierende Lippe (8) ist im unbelasteten Zustand vom Profilrücken (10) her in Richtung Spaltmitte (11) zur Druckwasserseite ausgerichtet. Die erfindungsgemäße Lippe (8) erhöht das Dichtungsprofil bei nur geringem Volumenbedarf. Im belasteten, d.h. verpreßten Zustand (Spaltabstand S₁) verschwindet der Zwischenraum (12) zwischen den beiden Dichtungsprofilen (6). Der Profilfuß (9) weist eine Abstützung (13) an der Nutschräge (14) auf, wodurch eine Verschiebung des Profiles (6) bei Kompression verhindert wird. Der wannenartige Profilfuß (9) hat die Aufgabe, den massiven Dichtungskörper in der Nut (4, 5) zu zentrieren, so daß auch bei einem Versatz der Dichtungsprofile eine Mindestkontaktbreite der Profile garantiert bleibt. Die drei Rillennuten (15, 16, 17) sind symmetrisch zueinander angeordnet, wobei die mittlere Nut (16) tiefer und breiter ist als die Nachbarnuten (15, 17).

Anhand des Dichtungsprofiles (18) nach Fig. 2 werden nun hinsichtlich der erfindungsgemäßen Asymmetrieelemente (Lippe 8, Profilfuß 9) strukturelle Details beschrieben. Die Richtung der druckaktivierenden Lippe (8) im unbelasteten Zustand ist hier durch die Linie (19a) veranschaulicht, wobei diese Linienführung die Resultierende der beiden in einem unterschiedlichen Winkel zulaufenden Lippenflanken (20, 21) ist. Die in den Ansprüchen 1 und 2 angegebenen Winkelbereiche α ergeben sich aus den Linienführungen (19a, 19b), wobei die Linie (19b) den Verlauf der Spaltmitte angibt.

Die Linie (19b) ist zugleich Bezugspunkt für die Profilhöhe H. Der wannenförmige Profilfuß (9; Bereich B) kann bis zu 40 % der Nutbreite w (entspricht der Gesamtbreite der Profilbasisseite) einnehmen. Dieser obere Grenzwert sollte nicht überschritten werden, damit der Profilgrundkörper (Bereich A) auch noch bei Segmentversatz noch eine ausreichende Dichtwirkung ausübt. Die Abstützung (13), die dem Profilfuß (9) die wannenförmige Gestalt gibt, weist eine Gesamthöhe auf, die etwa der halben Nuttiefe d entspricht. Der massive Profilgrundkörper (Bereich A) weist ähnlich dem Dichtungsprofil (6) nach Fig. 1 drei Rillennuten (22, 23, 24) auf, wobei die mittlere Nut (23) hier eine andere Form hat als die beiden Nachbarnuten (22, 24). Direkt über der mittleren Nut (23) ist ein Kanal (25) angeordnet.

Nach Fig. 3 weist das Dichtungsprofil (26) zwei Rillennuten (27, 28), die eine unterschiedliche Form und Größe haben, und drei im wesentlichen gleichförmige Kanäle (29, 30, 31) auf. Rillennuten und Kanäle sind im Gegensatz zu den Profilen gemäß Fig. 1 und 2 asymmetrisch zueinander angeordnet. Dadurch erhält das Profil (26) neben den beiden erfindungsgemäßen Asymmetrieelementen, nämlich Lippe (8) und Profilfuß (9), weitere Asymmetrieelemente.

Die folgende Tabelle faßt die Ergebnisse der experimentellen Dichtheitsprüfungen, die bezüglich der Dichtungsprofile gemäß Fig. 1 bis 3 durchgeführt wurden, zusammen.

| Dichtungsprofil | Dichtheitswert (bar) bei S₁ = 6 mm | |
|---|---|---|
| | ohne Versatz | 10 mm Versatz |
| Fig. 1 | 50 | 10 |
| Fig. 2 | 55 | 8 |
| Fig. 3 | 60 | 12 |

Allgemeine Bedingungen:
Sₒ = 17 mm
d = 6,5 mm
w = 37 mm (entspricht der Profilbreite an der Basisseite)
H = 15 mm
α = 20°
Breite des Profilfußes (Bereich B): 32 % bezogen auf w
Stärke der druckaktivierenden Lippe (8): 3 mm
Stärke des Profilfußes (9): 2 mm
- Sonstige Versuchsbedingungen:: Kreuzstoßprüfung
2 bar/15 min/schrittweise
Drucksteigerung

## Patentansprüche

1. Dichtanordnung,
a) bestehend aus Tunnel-Segmenten (2, 3), die jeweils mit einer umlaufenden Nut (4, 5; mit Nutbreite (w) und Nuttiefe (d) versehen sind welche sich gegenüber liegen, wobei sich in jeder Nut ein strangförmiges Dichtungsprofil (6, 18, 26) aus elastomerem Werkstoff befindet, das den Spalt (1) zweier angrenzender Segmente gegen die Segment-Außenseite (7), d.h. Druckwasserseite, abdichtet; wobei
b) im Querschnitt gesehen, jedes Dichtungsprofil (6, 18, 26) an seiner Basisseite, dessen Gesamtbreite der Nutbreite w entspricht, in Längsrichtung verlaufende Rillennuten (15, 16, 17; 22, 23, 24; 27, 28) aufweist;
dadurch gekennzeichnet, daß
c) im Querschnitt gesehen jedes Dichtungsprofil asymmetrisch ausgebildet ist und zur Segment-Außenseite (7) hin eine druckaktivierende Lippe (8) besitzt, die vom Rücken (10) eines Profilgrundkörpers (Bereich A) in Richtung zur Spaltmitte (11) zweier angrenzender Tunnel-Segmente verläuft, wobei der Rücken ein Teil der der Basisseite entgegengesetzten Seite ist;
d) der Winkel α der Lippe (8) im unbelasteten Zustand 10 bis 45° beträgt, und zwar bezogen auf die Resultierende (Linienführung 19a) der beiden in einem unterschiedlichen Winkel zulaufenden Lippenflanken (20, 21) und auf die zur Basisseite im Abstand H parallel verlaufende Spaltmitte (11; Linienführung 19b); und daß
e) das Dichtungsprofil (6, 18, 26) einen wannenförmigen Profilfuß (9; Bereich B) aufweist, der sich an den Profilgrundkörper (Bereich A) anschließt, zur Segment-Außenseite (7) gerichtet ist, in eine an die Nutschräge (14) anliegende Abstützung (13) übergeht und 10 bis 40 % der Nutbreite w bzw. der Gesamtbreite der Basisseite einnimmt, wobei die Abstützung (13), die dem Profilfuß (9) die wannenförmige Gestalt gibt, eine Gesamthöhe aufweist, die etwa der halben Nuttiefe d entspricht.

2. Dichtanordnung nach Anspruch 1, dadurch gekennzeichnet, daß bezüglich der druckaktivierenden Lippe (8) der Winkel α zwischen den Linien (19a, 19b) 10 bis 30° beträgt.

3. Dichtanordnung nach Anspruch 1 oder 2, dadurch gekennzeichnet, daß der wannenförmige Profilfuß (9) 25 bis 35 % der Nutbreite w einnimmt.

4. Dichtanordnung nach einem der Ansprüche 1 bis 3, dadurch gekennzeichnet, daß die Stärke der druckaktivierenden Lippe (8) mindestens 3 mm beträgt.

5. Dichtanordnung nach einem der Ansprüche 1 bis 4, dadurch gekennzeichnet, daß die Stärke des Profilfußes (9) mindestens 2 mm beträgt.

6. Dichtanordnung nach einem der Ansprüche 1 bis 5, dadurch gekennzeichnet, daß innerhalb des Profilgrundkörpers (Bereich A) drei Rillennuten (15, 16, 17; 22, 23, 24) angeordnet sind, wobei die mittlere Rillennut (16, 23) eine andere Tiefe und/oder Breite und/oder Form aufweist als die Nachbarnuten.

7. Dichtanordnung nach Anspruch 6, dadurch gekennzeichnet, daß direkt über der mittleren Rillennut (23) ein Kanal (25) angeordnet ist.

8. Dichtanordnung nach einem der Ansprüche 1 bis 5, dadurch gekennzeichnet, daß neben der druckaktivierenden Lippe (8) und dem Profilfuß (9) weitere asymmetrische Elemente vorhanden sind.

9. Dichtanordnung nach Anspruch 8, dadurch gekennzeichnet, daß sich innerhalb des Profilgrundkörpers (Bereich A) zwei Rillennuten (27, 28) und drei Kanäle (29, 30, 31) befinden, wobei die drei Kanäle nicht in einer Ebene angeordnet sind und wobei die beiden Rillennuten eine unterschiedliche Form aufweisen.

## Claims

1. A sealing arrangement
a) consisting of tunnel segments (2, 3) provided with respective circumferential recesses (4, 5) which lie opposite one another and have a width of recess (w) and a depth of recss (d), there being in each recess a sealing profile (6, 18, 26) in the form of a strand of elastomeric material which seals the gap (1) between two adjacent segments against the outside (7) of the segments, i.e., the side under pressure from water; where
b) seen in cross-section, each sealing profile (6, 18, 26) exhibits on the side at its base, the total width of which corresponds with the width of recess (w), grooves (15, 16, 17; 22, 23, 24; 27, 28) running in the longitudinal direction;
characterized in that
c) seen in cross-section, each sealing profile is made asymmetrical and has towards the outside (7) of the segment a pressure-activated lip (8) which runs from the back (10) of a parent body of the profile (region A) in the direction of the centre (11) of the gap between two adjacent tunnel segments, the back being one part of the side opposite the side at the base;
d) the angle α of the lip (8) in the unloaded state amounts to from 10 to 45°, referred to the resultant (line direction 19a) of the two flanks (20, 21) of the lip running together at a different angle and to the centre (11; line direction 19b) of the gap running in parallel with and at the distance H from the side at the base;
and that
e) the sealing profile (6, 18, 26) exhibits a foot to the profile in the shape of a pan (9; region B) which adjoins the parent body of the profile (region A), is directed towards the outside (7) of the segment, continues into a bearing (13) resting against the bevel (14) of the recess and occupies from 10 to 40 % of the width (w) of the recess or respectively of the total width of the side at the base, the bearing (13) which gives the foot (9) of the profile the shape of a pan, exhibiting a total height which corresponds with about half the depth (d) of the recess.

2. A sealing arrangement as in Claim 1, characterized in that as regards the pressure-activated lip (8) the angle α between the lines (19a, 19b) amounts to from 10 to 30°.

3. A sealing arrangement as in Claim 1 or 2, characterized in that the foot to the profile in the shape of a pan (9) occupies from 25 to 35 % of the width (w) of the recess.

4. A sealing arrangement as in one of the Claims 1 to 3, characterized in that the thickness of the pressure activated lip (8) amounts to at least 3 mm.

5. A sealing arrangement as in one of the Claims 1 to 4, characterized in that the thickness of the foot (9) of the profile amounts to at least 2 mm.

6. A sealing arrangement as in one of the Claims 1 to 5, characterized in that three grooves (15, 16, 17; 22, 23, 24) are arranged inside the parent body of the profile (region A) with the middle groove (16, 23) exhibiting another depth and/or width and/or shape than the neighbouring grooves.

7. A sealing arrangement as in Claim 6, characterized in that a channel (25) is arranged directly above the middle groove (23).

8. A sealing arrangement as in one of the Claims 1 to 5, characterized in that besides the pressure-activated lip (8) and the foot (9) to the profile there are further asymmetrical elements.

9. A sealing arrangement as in Claim 8, characterized in that inside the parent body of the profile (region A) there are two grooves (27, 28) and three channels (29, 30, 31) though the three channels are not arranged in one plane and the two grooves exhibit different shapes.

## Revendications

1. Dispositif d'étanchéité
a) se composant de voussoirs (2, 3) qui se font face et sont munis chacun d'une gorge circonférentielle (4, 5) ayant une largeur de gorge (w) et une profondeur de gorge (d), chaque gorge contenant un joint d'étanchéité profilé en forme de cordon (6, 18, 26), en matière élastomère, qui rend étanche la fente (1) entre deux voussoirs contigus vis-à-vis de l'extérieur (7) des voussoirs, c'est-à-dire du côté de l'eau sous pression (eau infiltrante);
b) chaque joint d'étanchéité profilé (6, 18, 26), vu en coupe transversale, présentant, du côté de sa base, dont la largeur totale correspond à la largeur de gorge (w), des rainures (15, 16, 17; 22, 23, 24; 27, 28) qui s'étendent en direction longitudinale,
caractérisé en ce que
c) chaque joint d'étanchéité profilé, vu en coupe transversale, est réalisé sous forme asymétrique et comporte, vers le côté extérieur (7) du voussoir, une lèvre (8) qui est rendue active par la pression et qui s'étend a partir du dos (10) d'un corps principal du joint profilé (région A) en direction du milieu (11) de la fente entre deux voussoirs contigus, ce dos etant une partie du côte du joint opposé au côté de sa base; en ce que
d) l'angle α de la lèvre (8) à l'état non sollicité est compris entre 10 et 45°, cet angle étant défini par la résultante (ligne 19a) des deux flancs (20, 21) de la lèvre, qui convergent sous des angles différents, et par la ligne (19b) tracée au milieu (11) de la fente, parallèlement au côté de base, à la distance H de celui-ci; et en ce que
e) le joint d'étanchéité profilé (6, 18, 26) présente un pied de profilé en forme de cuvette (9; région B) qui fait suite au corps principal (région A) du joint profilé , est dirigé vers le côté extérieur (7) du voussoir, se change en un élément d'appui (13) s'appliquant contre le flanc incliné (14) de la gorge, et occupe 10 à 40%. de la largeur (w) de la gorge ou de la largeur totale du côté de base, cet élément d'appui (13), qui donne au pied de profilé (9) sa forme de cuvette, présentant une hauteur totale qui correspond à peu près à la moitié de la profondeur (d) de la gorge.

2. Dispositif d'étanchéité selon la revendication 1, caractérisé en ce qu'en ce qui concerne la lèvre (8) rendue active par la pression, l'angle α entre les lignes (19a, 19b) est compris entre 10 et 30°.

3. Dispositif d'étanchéité selon la revendication 1 ou 2, caractérisé en ce que le pied de profilé (9) en forme de cuvette occupe 25 à 35% de la largeur (w) de la gorge.

4. Dispositif d'étanchéité selon l'une quelconque des revendications 1 à 3, caractérisé en ce que l'épaisseur de la lèvre (8) rendue active par la pression s'élève au moins à 3 mm.

5. Dispositif d'étanchéité selon l'une quelconque des revendications 1 à 4, caractérisé en ce que l'épaisseur du pied de profilé (9) s'élève au moins à 2 mm.

6. Dispositif d'étanchéité selon l'une quelconque des revendications 1 à 5, caractérisé en ce que trois rainures (15, 16, 17; 22, 23, 24) sont formées dans le corps principal (région A) du joint profilé, la rainure du milieu (16, 23 présentant une profondeur et/ou une largeur et/ou une forme qui sont différentes de celles des rainures voisines.

7. Dispositif d'étanchéité selon la revendication 6, caractérisée en ce qu'un canal (25) est disposé directement au-dessus de la rainure du milieu (23)

8. Dispositif d'étanchéité selon l'une quelconque des revendications 1 à 5, caractérisé en ce qu'en dehors de la lèvre (8) rendue active par la pression et du pied de profilé (9), il existe d'autres éléments asymétriques.

9. Dispositif d'étanchéité selon la revendication 8, caractérisé en ce que deux rainures (27, 28) et trois canaux (29, 30, 31) sont formés dans le corps principal (région A) du joint profilé, les trois canaux n'étant pas situés dans un même plan et les deux rainures présentant des formes différentes.
